# EUROPÄISCHE PATENTANMELDUNG

(11) **EP 0 168 048 A2**
(43) Veröffentlichungstag der Anmeldung: **15.01.1986**
(21) Anmeldenummer: 85108602.5
(22) Anmeldetag: 10.07.1985
(51) Int. Cl.: H01R 23/66, H01R 9/07

(54) **Anschlussvorrichtung für ein Bandkabel**

(30) Priorität: 13.07.1984 DE 8421073 U
(71) Anmelder: SIEMENS AKTIENGESELLSCHAFT, 80333 München (DE)
(72) Erfinder: Fink, Ludwig, D-8023 Pullach (DE)

(57) **Zusammenfassung**

Eine Anschlußvorrichtung für ein Bandkabel mit einem Isolierstoffkörper (1) und einem Zugentlastungs-Bügel (7) besitzt einen ersten Querkanal (5) zur Kontaktierung und einen zweiten Querkanal (10) zur Zugentlastung des Bandkabels. Außerdem ist ein vom zweiten Querkanal (10) abzweigender Längskanal (11) vorgesehen, um die Zugentlastung zu verbessern und das Kabel in Steckrichtung aus der Anschlußvorrichtung herauszuführen. Der Längskanal (11) nimmt auch das freie Kabelende (6b) auf, um die Leiterenden gegen Berührung zu schützen.

## Beschreibung

Die Neuerung bezieht sich auf eine Anschlußvorrichtung für ein Bandkabel mit einem im wesentlichen leistenförmigen Isolierstoffkörper, der einen schlitzförmigen ersten Querkanal zur Aufnahme eines Bandkabelabschnittes aufweist, mit einer Vielzahl von Kontaktelementen, welche senkrecht zu dem ersten Querkanal im Isolierstoffkörper verankert und mit jeweils einem Einzelleiter des Bandkabels verbindbar sind und mit einem U-förmigen Zugentlastungs-Bügel, welcher mit seinen beiden Schenkeln an dem Isolierstoffkörper befestigbar ist und dessen Quersteg mit dem Isolierstoffkörper einen zweiten Querkanal bildet, der zu dem ersten Querkanal parallel verläuft und im wesentlichen den gleichen Querschnitt aufweist.

Eine derartige Anschlußvorrichtung ist beispielsweise aus der DE-AS 26 53 592 bekannt, wobei der erste Querkanal in dem Isolierstoffkörper so an das zu kontaktierende Bandkabel angepaßt ist, daß in dem Querkanal jeweils eines der in Längsrichtung verankerten Kontaktelemente auf einer Leitungsader des Bandkabels senkrecht steht und mit dieser verbunden werden kann. Mit dem zweiten Querkanal, der durch den aufgesetzten Zugentlastungs-Bügel an dem der Steckerseite der Anschlußvorrichtung entgegengesetzten Ende gebildet ist, wird das von der Anschlußvorrichtung weggehende Flachkabel festgeklemmt. Dabei wird das Kabel um mindestens zwei Kanten des Isolierstoffkörpers gebogen, nämlich beim Austritt aus dem ersten Querkanal und beim Eintritt in den zweiten Querkanal. Das Kabel kann dann beim Austritt aus dem zweiten Querkanal in der Richtung dieses Querkanals, d. h. senkrecht zur Steckrichtung der Anschlußvorrichtung, wegeführt sein. Es kann aber auch beim Austritt aus dem Querkanal um eine weitere Kante, diesmal eine Kante des Zugentlastungsbügels, gebogen und von da in Längsrichtung, d. h., entgegen der Steckrichtung der Anschlußvorrichtung, verlaufen.

In der genannten DE-AS 26 53 592 ist eine Anschlußvorrichtung beschrieben, bei der der Zugentlastungs-Bügel aus Metall besteht. Daneben wurde aber auch bereits eine Anschlußvorrichtung dieser Art benutzt, bei der der Zugentlastungs-Bügel aus Isolierstoff bestand. In beiden Fällen wird es als nachteilig empfunden, daß aufgrund des Verlaufs des zweiten Querkanals parallel zum ersten Querkanal das Bandkabel senkrecht zur Steckrichtung der Anschlußvorrichtung austritt, so daß die Zugentlastung je nach Weiterführung des Kabels unterschiedlich ausfällt. Insbesondere bei Schwing- und Biege-Wechselbeanspruchungen kann dabei die Zugentlastung ungenügend sein. Ein weiterer Nachteil bei den bekannten Anschlußvorrichtungen besteht darin, daß das freie Ende des Flachkabels in dem ersten Querkanal der Anschlußvorrichtung offenliegt, so daß die einzelnen Leiterenden des Bandkabels von außen berührt werden können.

Aufgabe der Neuerung ist es, eine Anschlußvorrichtung für ein Bandkabel der eingangs genannten Art so auszugestalten, daß die Zugentlastung für das Bandkabel verbessert wird. Außerdem soll es mit dieser Anschlußvorrichtung möglich sein, ein Bandkabel in der Weise einzuführen und zu befestigen, daß die freien Leiterenden berührungssicher abgedeckt werden können.

Neuerungsgemäß wird diese Aufgabe dadurch gelöst, daß in dem Quersteg des Bügels ein Längskanal ausgebildet ist, der senkrecht zu dem zweiten Querkanal von diesem abzweigt und in eine Kabelaustrittsöffnung mündet, welche ihrerseits im wesentlichen den gleichen Querschnitt wie die Querkanäle auf weist.

Bei der neuerungsgemäßen Anschlußvorrichtung ist also der Zugentlastungs-Bügel mit einem zusätzlichen Längskanal versehen, so daß das eingesteckte Flachkabel innerhalb des zweiten Querkanals noch einmal um eine weitere Kante abgebogen und durch die Kabelaustrittsöffnung entgegen der Steckrichtung der Anschlußvorrichtung herausgeführt ist. Das Flachkabel wird dabei also ausgehend vom ersten Querkanal in jedem Falle um drei Kanten gebogen, so daß eine Zugentlastung für hohe.Anforderungen erreicht wird.

Da das Bandkabel bei der neuerungsgemäßen Anschlußvorrichtung den zweiten Querkanal nur zur Hälfte durchläuft und dann durch den Längskanal nach außen geführt ist, kann die zweite Hälfte des Querkanals das freie Ende des Flachkabels aufnehmen, so daß die Leiterenden der einzelnen Kabeladern gegen Berührung gesichert sind. Zweckmäßigerweise wird dabei der Längskanal in dem vom Querkanal abzweigenden Bereich mit etwa der doppelten Weite der Querkanäle ausgebildet, so daß das Bandkabel zweifach in ihm Platz findet. Somit kann das freie Kabelende ebenfalls in den Längskanal hineingebogen werden. Der Längskanal verengt sich jedoch dann stufenförmig zur Kabelaustrittsöffnung hin, damit die freien Leiterenden des Bandkabels zuverlässig gegen Berührung von außen abgedeckt sind.

Die Neuerung wird nachfolgend an einem Ausführungsbeispiel näher erläutert. Es zeigen
Fig. 1 bis 3 eine neuerungsgemäße Anschlußvorrichtung mit fixiertem Kabelende in Vorderansicht, in Seitenansicht und in einem Schnitt.

Die in der Zeichnung dargestellte Anschlußvorrichtung stellt einen Stecker dar, der als Grundelement einen leistenförmigen Isolierstoffkörper 1 umfaßt; dieser Isolierstoffkörper 1 ist aus einem Basisteil 2 und einem Oberteil 3 zusammengefügt. In dem Isolierstoffkörper 1 sind Kontaktelemente, nämlich Steckerfedern 4 in zwei Reihen angeordnet. In dem Oberteil 3 ist ein fast die gesamte Breite des Isolierstoffkörpers durchsetzender Querkanal ausgebildet, dessen Querschnitt etwa an den Querschnitt eines Bandkabels 6 angepaßt ist. Auf dem Oberteil 3 sitzt außerdem ein Zugentlastungs-Bügel 7, der mit den beiden Seitenschenkeln 8 an dem Isolierstoffkörper 1 befestigt, beispielsweise verrastet, ist. Der Quersteg 9 des Bügels 7 bildet außerdem mit dem Oberteil 3 einen weiteren Querkanal 10, welcher ebenfalls in seinem Querschnitt an den Querschnitt des Bandkabels 6 angepaßt ist. Insoweit entspricht die dargestellte Anschlußvorrichtung noch einer bereits benutzten Ausführungsform.

Bei der neuerungsgemäßen Ausführungsform ist jedoch weiterhin in dem Quersteg 9 des Zugentlastungsbügels 7 ein Längskanal 11 ausgebildet, der von dem zweiten Querkanal 10 senkrecht zu diesem abzweigt und sich damit in Richtung der Kontaktelemente 4 erstreckt. Dieser Längskanal 11 mündet an der Oberseite des Bügels 7 in eine Kabelaustrittsöffnung 12, deren Querschnitt wiederum etwa dem Querschnitt des Bandkabels 6 entspricht. In dem unteren Bereich 13 jedoch, der an den Querkanal 10 anschließt, besitzt der Längskanal 11 etwa die doppelte Breite der Austrittsöffnung 12 bzw. der Querkanäle 5 und 10. In diesem Bereich hat also eine doppelte Kabellage Platz.

Bei der Verbindung des Bandkabels 6 mit dem Isolierstoffkörper 1 wird ein Bandkabelabschnitt in den ersten Querkanal 5 des Basisteils 2 eingebracht. Dabei wird auf bekannte Weise der Basisteil 2 mit dem Oberteil 3 zusammengesteckt, wobei jeweils ein Kontaktelement 4 in lötfreie Verbindung mit einer Leitungsader des Bandkabels 6 gebracht wird. Zur Zugentlastung ist das kontaktierte Bandkabel 6 mit seinem Abschnitt 6a um die Kanten 3a und 3b des Oberteils 3 gebogen, verläuft dann in dem Querkanal 10 bis zum Längskanal 11 und ist dort um eine weitere Kante 7a des Zugentlastungsbügels 7 gebogen. Durch die Öffnung 12 tritt das Bandkabel 6 nach außen.

Der freie Endabschnitt 6b des Bandkabels 6 tritt in entgegengesetzter Richtung zu dem vorher beschriebenen Abschnitt aus dem ersten Querkanal 5 aus und in den zweiten Querkanal 10 ein, von wo er dann parallel zu dem fortlaufenden Kabel in den Längskanal 11 geführt ist und in dessen Abschnitt 13 endet. Die Leiterenden des Bandkabels sind damit gegen Berührung von außen gesichert.

## Patentansprüche

1. Anschlußvorrichtung für ein Bandkabel mit einem im wesentlichen leistenförmigen Isolierstoffkörper (1), der einen schlitzförmigen ersten Querkanal (5) zur Aufnahme eines Bandkabelabschnittes aufweist, mit einer Vielzahl von Kontaktelementen (4), welche senkrecht zu dem ersten Querkanal (5) im Isolierstoffkörper (1) verankert und mit jeweils einem Einzelleiter des Bandkabels verbindbar sind, und mit einem U-förmigen Zugentlastungs-Bügel (7), welcher mit seinen beiden Schenkeln (8) an dem Isolierstoffkörper (1) befestigbar ist und dessen Quersteg (9) mit dem Isolierstoffkörper (1) einen zweiten Querkanal (10) bildet, der zu dem ersten Querkanal (5) parallel verläuft und im wesentlichen den gleichen Querschnitt aufweist,
dadurch gekennzeichnet,
daß in dem Quersteg (9) des Zugentlastungs-Bügels (7) ein Längskanal (11) ausgebildet ist, der senkrecht zu dem zweiten Querkanal (10) von diesem abzweigt und in eine Kabelaustrittsöffnung (12) mündet, welche im wesentlichen den gleichen Querschnitt wie die Querkanäle (5, 10) aufweist.

2. Anschlußvorrichtung nach Anspruch 1, dadurch gekennzeichnet, daß der Längskanal (11) in dem vom zweiten Querkanal (10) abzweigenden Abschnitt (13) im wesentlichen die doppelte Weite wie die Querkanäle (5, 10) aufweist und sich stufenförmig zur Kabel-Austrittsöffnung (12) verengt.
